# EUROPÄISCHE PATENTSCHRIFT

(11) **EP 2 249 325 B1**
(45) Veröffentlichungstag und Bekanntmachung des Hinweises auf die Patenterteilung: **16.05.2012**
(21) Anmeldenummer: 10003117.8
(22) Anmeldetag: 24.03.2010
(51) Int. Cl.: G08G 1/16

(54) **Kraftfahrzeug mit einem Steuergerät und einer Empfangseinrichtung sowie Verfahren zur Steuerung verschiedener Funktionen eines Kraftfahrzeugs**
Motor vehicle with a control device and a receiver and method for controlling different functions of a motor vehicle
Véhicule automobile doté d'un appareil de commande et d'un dispositif de réception ainsi que procédé de commande de différentes fonctions d'un véhicule automobile

(30) Priorität: 27.04.2009 DE 102009019075
(43) Veröffentlichungstag der Anmeldung: 10.11.2010
(73) Patentinhaber: GM Global Technology Operations LLC, Detroit, MI 48265-3000 (US)
(72) Erfinder: Bonne, Uwe, 65830 Kriftel (DE)
(74) Vertreter: Strauss, Peter

(56) Entgegenhaltungen:
- EP-A2- 1 713 035
- WO-A2-2008/008404
- DE-A1- 10 126 618
- DE-A1-102006 016 807

## Beschreibung

Die Erfindung bezieht sich auf ein Kraftfahrzeug mit einem Steuergerät zur Steuerung verschiedener Funktionen des Kraftfahrzeugs und mit einer Empfangseinrichtung zum Empfangen externer Daten sowie einem Sensor zur Erfassung von Daten aus einer unmittelbaren Fahrzeugumgebung, die bei einer Steuerung einer Funktion durch das Steuergerät berücksichtigbar sind, wobei Daten, die einen Einfluss auf ein Fahrverhalten des Kraftfahrzeugs haben, an andere Kraftfahrzeuge mit einer Sendeeinrichtung übertragbar sind und die empfangenen Daten von einem Steuergerät bei der Regelung bzw. Kalibrierung verschiedener Systeme oder Funktionen im Kraftfahrzeug berücksichtigt werden und auf ein Verfahren zur Steuerung verschiedener Funktionen eines Kraftfahrzeugs.

Ein derartiges Kraftfahrzeug ist aus der DE 101 26 618 A1 bekannt.

Kraftfahrzeuge sind mit einem Steuergerät ausgestattet, mit dem üblicherweise alle Funktionen des Kraftfahrzeugs überwacht und gesteuert bzw. geregelt werden können. Hierzu stehen die verschiedenen Komponenten des Kraftfahrzeugs miteinander bzw. mit dem Steuergerät über Datenbus-Leitungen in Verbindung. Beispielsweise kann ein Antiblockiersystem sowie eine Motorelektronik vom Steuergerät gesteuert werden.

Weiterhin sind Kraftfahrzeuge mit verschiedenen Fahrassistenzsystemen, wie unter anderem einem GPS-System und/oder einem Bremsassistenzsystem, zur Erhöhung der Verkehrssicherheit ausgestattet. Dabei kann mit Sensoren beispielsweise ein Abstand zu einem vorausfahrenden Verkehrsteilnehmer erfasst und gegebenenfalls ein notwendiger Sicherheitsabstand zwangsweise eingehalten werden.

Aus der DE 196 00 734 A1 ist es bekannt ein Aggregat und/oder ein System des Kraftfahrzeugs in Abhängigkeit von aktuellen Daten zu beeinflussen. Beispielsweise können aktuelle Wetterinformationen mit einer Empfangseinrichtung empfangen und dementsprechend Stellgrößen zur Beeinflussung eines ABS-Systems verändert werden. Somit kann unter anderem ein Bremsverhalten bei nassem Untergrund angepasst werden.

Weiterhin offenbart die DE 101 24 236 A1 ein Kraftfahrzeugregelungssystem, das ein Fahrzeugpositionssignal sowie ein externes Wettersignal empfängt, wobei das Wettersignal auf die Ermittlung der für die Funktion oder den Betrieb des Kraftfahrzeugregelungssystems maßgeblichen Größe Einfluss nimmt. Somit kann ein Fahrverhalten des Kraftfahrzeugs an die äußeren Wettereinflüsse angepasst werden.

Die bekannten Kraftfahrzeuge mit einer Empfangseinrichtung zum Empfangen externer Daten sind insofern nachteilig, als die Daten zwar von einer lokalen Wetterstation empfangen werden können, jedoch stets eine Verallgemeinerung vorliegt, so dass spezielle Wetterbedingungen, die vor Ort herrschen, nicht berücksichtigt werden können.

Es ist Aufgabe der Erfindung, ein Kraftfahrzeug der eingangs genannten Art zu schaffen, bei dem lokale Einflüsse unmittelbar bei der Steuerung verschiedener Funktionen berücksichtigbar sind. Ebenso soll ein Verfahren zur Steuerung verschiedener Funktionen des Kraftfahrzeugs angegeben werden.

Erfindungsgemäß wird die Aufgabe dadurch gelöst, dass das Kraftfahrzeug mit einer als optischer Sensor ausgebildeten Bilderfassungseinrichtung und einem Bildverarbeitungssystem ausgestattet ist, das ein aufgenommenes Bild selbsttätig erkennt, wobei diese Information an andere Kraftfahrzeuge selbsttätig übermittelt und dort durch das Steuergerät berücksichtigt wird.

Ein derart ausgebildetes Kraftfahrzeug ist insbesondere mit einer an sich bekannten Sende-/Empfangseinrichtung ausgestattet, mit der eine drahtlose Kommunikation zwischen mehreren Kraftfahrzeugen möglich ist (engl.: "vehicle to vehicle communication"). Ein Datenaustausch, der üblicherweise nach standardisierten Protokollen erfolgt, kann beispielsweise über Funkwellen oder Infrarotstrahlen zwischen mehreren gleichartig ausgestatteten Kraftfahrzeugen erfolgen. Dabei können von jedem Kraftfahrzeug verschiedene Daten über die Umgebungsverhältnisse, wie unter anderem Temperatur, Luftdruck und dergleichen, erfasst und den anderen Kraftfahrzeugen innerhalb des Sende-/Empfangsbereichs zur Verfügung gestellt werden, wobei das die Daten erfassende Kraftfahrzeug über die Sendeeinrichtung und Sensoren, aber nicht zwingend die Empfangseinrichtung, und das die Daten empfangende Kraftfahrzeug zumindest über die Empfangseinrichtung, aber nicht unbedingt über die Sendeeinrichtung und Sensoren verfügt. Ein Daten bereitstellendes Kraftfahrzeug kann demnach andersartig ausgestattete Kraftfahrzeuge mit erfassten Daten versorgen. Nachfolgend werden die empfangenen Daten von einem Steuergerät bei der Regelung bzw. Kalibrierung verschiedener Systeme oder Funktionen im Kraftfahrzeug berücksichtigt. Dies erfolgt bevorzugt wie im Folgenden beschrieben. Hierzu ist das Steuergerät mit geringem Aufwand derart hard- und/oder softwaremäßig modifiziert, dass verschiedene Sensordaten empfangen, verarbeitet und über eine Sendeeinrichtung an weitere Kraftfahrzeuge übertragen werden können.

Mit optischen Sensoren kann beispielsweise eine selbsttätige Verkehrsschilderkennung erfolgen. Hierzu ist das Kraftfahrzeug mit einer Bilderfassungsseinrichtung, wie einer LCD-Kamera, ausgestattet und verfügt über ein Bildverarbeitungssystem, um selbsttätig beispielsweise ein Gefahrenschild, das auf erhöhte Glättegefahr hindeutet, zu erkennen und diese Information selbsttätig an andere Kraftfahrzeuge zu übermitteln.

Der Vorteil der Erfindung besteht darin, dass durch den unmittelbaren zumindest unidirektionalen Datenaustausch zwischen Kraftfahrzeugen in einem Gebiet stets aktuelle und für das jeweilige Gebiet relevante Informationen, wie beispielsweise über die Umgebungstemperatur oder eine Sichtweite, verbreitet werden, die keiner Verallgemeinerung für eine generelle Wettervorhersage für ein größeres Gebiet unterliegen. Somit kann schneller und zutreffender, beispielsweise auf eine lokal entstehende Nebelbank, vom Kraftfahrzeug selbst reagiert werden, um unter anderem ein Fahrsicherheitssystem zu aktivieren. Prinzipiell ist es dabei auch möglich, dass ein Kraftfahrzeug, das nur mit einer herkömmlichen Empfangseinrichtung ohne eigene Sendeeinrichtung ausgestattet ist, die lokalen Daten anderer Verkehrsteilnehmer empfängt und über dessen Steuergerät die verschiedenen Funktionen beeinflusst werden. Beispielsweise kann ein Bremsassistenzsystem entsprechend verringerter Reibwerte zum Untergrund angesteuert werden.

In einer ersten Ausgestaltung wird eine Autolicht- oder Fahrlichtfunktion des Kraftfahrzeugs entsprechend der von anderen Kraftfahrzeugen empfangenen Daten und Informationen geregelt. Beispielsweise kann bei großer Umgebungshelligkeit eine andere Einstellung der Autolichtfunktion notwendig sein, um bei Durchfahrten von Tunneln das Licht selbsttätig einzuschalten. Herrscht hingegen eine starke Bewölkung, so kann ein Fahr- oder Abblendlicht dauerhaft aktiviert werden. Dabei können die Lichtverhältnisse mit an sich bekannten Helligkeitssensoren erfasst und die entsprechenden Daten und Informationen über die Sende-/Empfangseinrichtung an weitere Kraftfahrzeuge übermittelt werden. Selbstverständlich werden auch im Kraftfahrzeug selbst die von Sensoren erfassten Werte vom eigenen Steuergerät mit berücksichtigt.

In gleicher Weise kann ein Bremsassistenzsystem beeinflusst werden. Bei zunehmender Feuchtigkeit wird das Bremsassistenzsystem z.B. derart gesteuert, dass keine zu starken Verzögerungen mit nachfolgendem Ausbrechen oder Schleudern des Kraftfahrzeugs auftreten können.

Ebenso kann ein Unfallvermeidungssystem angesteuert werden, das mittels Radar- oder Ultraschallsensoren Abstände zu Hindernissen oder vorausfahrenden anderen Verkehrsteilnehmern überwacht und bei Unterschreitung eines Sicherheitsabstandes beispielsweise eine selbsttätige Gurtstraffung vornimmt sowie gegebenenfalls einen Bremsvorgang auslöst. Werden erhöhte Feuchtigkeitswerte gemessen oder von anderen Kraftfahrzeugen empfangen, kann vom Steuergerät ein Ansprechzeitpunkt des Systems verändert werden, um z.B. rechtzeitig eine Bremsung trotz verlängerten Bremswegs auszulösen.

Bevorzugt werden Daten über Sichtverhältnisse zwischen den verschiedenen Kraftfahrzeugen ausgetauscht, um beispielsweise rechtzeitig auf das Durchfahren einer Nebelbank oder einer Schlechtwetterfront mit verminderten Sichtverhältnissen vorbereitet zu sein, wobei das Vorhandensein einer Nebelbank mit Temperatur- und Luftfeuchtigkeitssensoren und/oder über eine Sichtweitenerfassung feststellbar ist.

Des Weiteren können Informationen über Nebel und/oder Niederschläge zwischen den verschiedenen Kraftfahrzeugen ausgetauscht werden, wobei entsprechende Sensoren zur Erfassung von Niederschlag und/oder zur Überprüfung einer Sichtweite in einer Nebelbank in der Kraftfahrzeugtechnik bekannt sind.

Darüber hinaus können Temperaturdaten ausgetauscht werden, um beispielsweise in einer Senke auf ein Abfallen der Umgebungstemperatur unter Null Grad Celsius mit einer möglichen Glatteisbildung gewarnt zu sein.

Des Weiteren kann ein Reibwert einer Straßenoberfläche beispielsweise über das Schlupfverhalten eines angetriebenen Rades erfasst werden, um Glätte durch Eis oder feuchtes Laub zu erfassen und entsprechende Informationen an andere Kraftfahrzeuge zu übermitteln. Werden derartig reduzierte Reibwerte von einem Kraftfahrzeug empfangen und mittels eines im Kraftfahrzeug ebenfalls vorhandenen Navigationssystems festgestellt, dass der Bereich mit verringertem Reibwert durchfahren werden soll, werden vom Steuergerät dieses empfangenden Kraftfahrzeugs alle wesentlichen Sicherheitsfunktionen entsprechend umkalibriert, um eine mögliche verkehrsgefährdende Situation zu vermeiden. Beispielsweise kann selbsttätig eine Geschwindigkeit reduziert und/oder ein Fahrassistenzsystem auf die verminderten Reibwerte eingestellt werden.

Darüber hinaus können zusätzlich Daten einer lokalen Wetterstation und/oder eines lokalen Radiosenders empfangen werden, die bei der Steuerung und Regelung verschiedener Funktionen des Kraftfahrzeugs vom Steuergerät berücksichtigt werden. Dies sind üblicherweise allgemeine Temperaturwerte, die gegebenenfalls von den lokal empfangenen Daten abweichen können. In einem solchen Fall wird den lokalen, von anderen Kraftfahrzeugen empfangenen Daten aufgrund ihrer größeren Zuverlässigkeit der Vorrang gegeben.

Schließlich kann nach einer Weiterbildung bei einer potentiell verkehrsgefährdenden Situation, die vom Steuergerät durch die von anderen Kraftfahrzeugen empfangenen und selbst erfassten Daten festgestellt wird, eine entsprechende Warnmitteilung optisch und/oder akustisch ausgegeben werden, um den Fahrer des Kraftfahrzeugs auf diesen Umstand hinzuweisen. Beispielsweise kann eine akustische Warnmitteilung erfolgen oder eine Warnlampe leuchtet auf.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispiels mit Bezugnahme auf die Zeichnung näher erläutert. Die einzige Figur der Zeichnung zeigt ein erfindungsgemäßes Kraftfahrzeug in schematischer Draufsicht.

Das Kraftfahrzeug 1 ist mit einem zentralen Steuergerät 2 zur Steuerung aller wesentlichen Funktionen ausgestattet. Beispielsweise kann ein Fahrassistenzsystem 3, wie ein ESP-System oder dergleichen, vom Steuergerät 2 angesteuert werden. Hierzu stehen die verschiedenen Komponenten des Kraftfahrzeugs 1 über Verbindungsleitungen 4 in Verbindung.

Weiterhin ist das Kraftfahrzeug 1 mit einer Sende-/Empfangseinrichtung 5 für eine Fahrzeug-zu-Fahrzeug-Kommunikation ausgestattet, um Daten drahtlos zwischen mehreren gleichartig ausgestatteten Kraftfahrzeugen 1 austauschen zu können. Mit einem Sensor 6 können beispielsweise Wetterdaten, wie Sichtweite, Temperatur oder dergleichen, erfasst und über die Sende-/Empfangseinrichtung 5 die entsprechenden Informationen an weitere Kraftfahrzeuge 1 übermittelt werden. Ein weiteres Kraftfahrzeug 1 empfängt diese Daten und dessen Steuergerät 2 berücksichtigt diese Daten beispielsweise bei der Regelung eines Fahrassistenzsystems 3. Dabei muss das die Daten empfangende Kraftfahrzeug 1 nicht notwendigerweise selbst mit einer eigenen Sendeeinrichtung und entsprechenden Sensoren ausgestattet sein, es empfängt lediglich Daten und berücksichtigt diese.

Bei tiefen Umgebungstemperaturen kann das Fahrassistenzsystem 3 z. B. derart eingestellt oder kalibriert werden, dass ein mögliches Rutschen oder Ausbrechen auf glatten Untergründen möglichst vermieden wird. Ebenso kann eine Autolichtfunktion an die herrschenden Lichtverhältnisse in der Umgebung angepasst werden.

Selbstverständlich kann über eine Bilderfassung ein Verkehrsschild oder eine gefährliche Straßeneinmündung festgestellt und eine entsprechende Information an andere Kraftfahrzeuge 1 übermittelt werden.

### Bezugszeichenliste

- 1.: Kraftfahrzeug
- 2.: Steuergerät
- 3.: Fahrassistenzsystem
- 4.: Verbindungsleitung
- 5.: Sende-/Empfangseinrichtung
- 6.: Sensor

## Patentansprüche

1. Kraftfahrzeug mit einem Steuergerät zur Steuerung verschiedener Funktionen des Kraftfahrzeugs (1) und mit einer Empfangseinrichtung zum Empfangen externer Daten sowie einem Sensor (6) zur Erfassung von Daten aus einer unmittelbaren Fahrzeugumgebung, die bei einer Steuerung einer Funktion durch das Steuergerät (2) berücksichtigbar sind, wobei Daten, die einen Einfluss auf ein Fahrverhalten des Kraftfahrzeugs (1) haben, an andere Kraftfahrzeuge (1) mit einer Sendeeinrichtung übertragbar sind und die empfangenen Daten von einem Steuergerät bei der Regelung bzw. Kalibrierung verschiedener Systeme oder Funktionen im Kraftfahrzeug berücksichtigt werden, **dadurch gekennzeichnet, dass** das Kraftfahrzeug (1) mit einer als optischer Sensor ausgebildeten Bilderfassungseinrichtung und einem Bildverarbeitungssystem ausgestattet ist, das ein aufgenommenes Bild selbsttätig erkennt, wobei diese Information an andere Kraftfahrzeuge (1) selbsttätig übermittelt und dort durch das Steuergerät berücksichtigt wird.

2. Kraftfahrzeug nach Anspruch 1, **dadurch gekennzeichnet, dass** eine Autolichtfunktion und/oder ein Bremsassistenzsystem und/oder ein Unfallvermeidungssystem entsprechend empfangener Daten steuerbar ist.

3. Kraftfahrzeug nach Anspruch 1 oder 2, **dadurch gekennzeichnet, dass** Daten über Sichtverhältnisse und/oder Daten über Nebel und/oder Regen und/oder über herrschende Umgebungstemperaturen und/oder über einen Reibwert einer Straßenoberfläche austauschbar sind.

4. Kraftfahrzeug nach einem der Ansprüche 1 bis 3, **dadurch gekennzeichnet, dass** zusätzlich Daten einer lokalen Wetterstation und/oder eines lokalen Radiosenders berücksichtigbar sind.

5. Kraftfahrzeug nach einem der Ansprüche 1 bis 4, **dadurch gekennzeichnet, dass** bei Feststellung einer potentiell verkehrsgefährdenden Situation eine entsprechende Warnmitteilung optisch und/oder akustisch ausgebbar ist.

6. Verfahren zur Steuerung verschiedener Funktionen eines Kraftfahrzeugs (1), das mit einer Empfangseinrichtung zum Empfangen externer Daten ausgestattet ist sowie mit einem Sensor (6) zur Erfassung von Daten aus einer unmittelbaren Fahrzeugumgebung, die bei einer Steuerung einer Funktion durch das Steuergerät (2) berücksichtigt werden, wobei Daten, die einen Einfluss auf ein Fahrverhalten des Kraftfahrzeugs (1) haben, an andere Kraftfahrzeuge (1) mit einer Sendeeinrichtung übertragen werden, **dadurch gekennzeichnet, dass** Daten einer als optischer Sensor ausgebildeten Bilderfassungseinrichtung und eines Bildverarbeitungssystems bei einer Steuerung einer Funktion durch das Steuergerät (2) berücksichtigt werden, wobei das Bildverarbeitungssystem ein aufgenommenes Bild selbsttätig erkennt und wobei diese Information an andere Kraftfahrzeuge (1) selbsttätig übermittelt und dort durch das Steuergerät berücksichtigt wird.

7. Verfahren nach Anspruch 6, **dadurch gekennzeichnet, dass** eine Autolichtfunktion und/oder ein Bremsassistenzsystem und/oder ein Unfallvermeidungssystem entsprechend empfangener Daten angesteuert wird.

8. Verfahren nach Anspruch 6 oder 7, **dadurch gekennzeichnet, dass** Daten über Sichtverhältnisse und/oder Daten über Nebel und/oder Regen und/oder über herrschende Umgebungstemperaturen und/oder über einen Reibwert einer Straßenoberfläche ausgetauscht werden.

9. Verfahren nach einem der Ansprüche 6 bis 8, **dadurch gekennzeichnet, dass** zusätzlich Daten einer lokalen Wetterstation und/oder eines lokalen Radiosenders berücksichtigt werden.

10. Verfahren nach einem der Ansprüche 6 bis 9, **dadurch gekennzeichnet, dass** bei Feststellung einer potentiell verkehrsgefährdenden Situation eine entsprechende Warnmitteilung optisch und/oder akustisch ausgegeben wird.

## Claims

1. A motor vehicle, comprising a control device for controlling various functions of the motor vehicle (1), a receiving device for receiving external data and a sensor (6) for detecting data from the direct vicinity of the vehicle, which data are taken into account in the control of a function by the control device (2), with data having an influence on the driving behaviour of the motor vehicle (1) being transferrable to other motor vehicles (1) with a transmitter device and the received data being taken into account by a control device in the control or calibration of various systems or functions in the motor vehicle, **characterized in that** the motor vehicle (1) is provided with an image detection device arranged as an optical sensor and an image processing device which automatically recognizes a recorded image, with said information being automatically transmitted to other motor vehicles (1) and being taken into account there by the control device.

2. A motor vehicle according to claim 1, **characterized in that** an automotive light function and/or a brake assist system and/or crash avoidance system is controllable according to received data.

3. A motor vehicle according to claim 1 or 2, **characterized in that** data on visibility conditions and/or data on fog and/or rain and/or the prevailing ambient temperatures and/or a coefficient of friction of a road surface are exchangeable.

4. A motor vehicle according to one of the claims 1 to 3, **characterized in that** additionally the data of a local weather station and/or a local radio station are considered.

5. A motor vehicle according to one of the claims 1 to 4, **characterized in that** when a situation is detected which is potentially hazardous to the traffic a respective warning notice can be output visually and/or acoustically.

6. A method for controlling various functions of a motor vehicle (1), comprising a receiving device for receiving external data and a sensor (6) for detecting data from the direct vicinity of the vehicle, which data are taken into account in the control of a function by the control device (2), with data having an influence on the driving behaviour of the motor vehicle (1) being transmitted to other motor vehicles (1) by means of a transmitter device, **characterized in that** the data of an image detection device which is arranged as an optical sensor and an image processing system are taken into account in a control of a function by the control device (2), with the image processing system automatically recognizing a recorded image and with said information being automatically transmitted to other motor vehicles (1) and being taken into account there by the control device.

7. A method according to claim 6, **characterized in that** an automotive light function and/or a brake assist system and/or crash avoidance system is triggered according to received data.

8. A method according to claim 6 or 7, **characterized in that** data on visibility conditions and/or data on fog and/or rain and/or the prevailing ambient temperatures and/or a coefficient of friction of a road surface are exchanged.

9. A method according to one of the claims 6 to 8,
**characterized in that** additionally the data of a local weather station and/or a local radio station are considered.

10. A method according to one of the claims 6 to 9,
**characterized in that** when a situation is detected which is potentially hazardous to the traffic a respective warning notice is output visually and/or acoustically.

## Revendications

1. Véhicule à moteur avec une unité de commande pour la commande de différentes fonctions du véhicule à moteur (1) et avec un dispositif récepteur pour la réception de données externes ainsi qu'avec un capteur (6) pour l'acquisition de données dans l'environnement immédiat du véhicule qui peuvent être prises en compte dans la commande d'une fonction par l'unité de commande (2), des données qui ont une influence sur un comportement de marche du véhicule à moteur (1) pouvant être transmises à d'autres véhicules à moteur (1) avec un dispositif émetteur et les données reçues étant prises en compte par une unité de commande lors du réglage ou de l'étalonnage de différents systèmes ou fonctions dans le véhicule à moteur, **caractérisé en ce que** le véhicule à moteur (1) est équipé d'un dispositif d'acquisition d'images conçu comme un capteur optique et d'un système de traitement d'images qui reconnaît automatiquement une image acquise, cette information étant transmise automatiquement à d'autres véhicules à moteur (1) et prise en compte par l'unité de commande de ceux-ci.

2. Véhicule à moteur selon la revendication 1, **caractérisé en ce que** la fonction d'allumage automatique des phares et/ou un assistant de freinage et/ou un système d'évitement d'accident peuvent être commandés selon les données reçues.

3. Véhicule à moteur selon la revendication 1 ou 2, **caractérisé en ce que** des données sur les conditions de visibilité et/ou des données sur le brouillard et/ou la pluie et/ou sur les températures ambiantes et/ou sur un coefficient d'adhérence de la chaussée peuvent être échangées.

4. Véhicule à moteur selon l'une des revendications 1 à 3, **caractérisé en ce que** des données d'une station météorologique locale et/ou d'un émetteur de radio local peuvent également être prises en compte.

5. Véhicule à moteur selon l'une des revendications 1 à 4, **caractérisé en ce que** lorsqu'une situation potentiellement dangereuse pour la circulation est reconnue, une signalisation d'avertissement visuelle et/ou sonore correspondante peut être émise.

6. Procédé pour la commande de différentes fonctions d'un véhicule à moteur (1) qui est équipé d'un dispositif de réception pour la réception de données externes ainsi que d'un capteur (6) pour l'acquisition de données dans l'environnement immédiat du véhicule qui sont prises en compte pour la commande d'une fonction par l'unité de commande (2), des données qui ont une influence sur un comportement de marche du véhicule à moteur (1) pouvant être transmises à d'autres véhicules à moteur (1) avec un dispositif émetteur, **caractérisé en ce que** les données d'un dispositif d'acquisition d'images conçu comme un capteur optique et d'un système de traitement d'images sont prises en compte pour la commande d'une fonction par l'unité de commande (2), le système de traitement d'images reconnaissant automatiquement une image acquise et cette information étant transmise automatiquement à d'autres véhicules à moteur (1) et prise en compte par l'unité de commande de ceux-ci.

7. Procédé selon la revendication 6, **caractérisé en ce qu'**une fonction d'allumage automatique des phares et/ou un assistant de freinage et/ou un système d'évitement d'accident peuvent être commandés selon les données reçues.

8. Procédé selon la revendication 6 ou 7, **caractérisé en ce que** des données sur les conditions de visibilité et/ou des données sur le brouillard et/ou la pluie et/ou sur les températures ambiantes et/ou sur un coefficient d'adhérence de la chaussée peuvent être échangées.

9. Procédé selon l'une des revendications 6 à 8, **caractérisé en ce que** des données d'une station météorologique locale et/ou d'un émetteur de radio local peuvent également être prises en compte.

10. Procédé selon l'une des revendications 6 à 9, **caractérisé en ce que** lorsqu'une situation potentiellement dangereuse pour la circulation est reconnue, une signalisation d'avertissement visuelle et/ou sonore correspondante peut être émise.
